# EUROPÄISCHE PATENTSCHRIFT

(11) **EP 1 790 441 B1**
(45) Veröffentlichungstag und Bekanntmachung des Hinweises auf die Patenterteilung: **26.03.2008**
(21) Anmeldenummer: 06023593.4
(22) Anmeldetag: 14.11.2006
(51) Int. Cl.: B26B 5/00

(54) **Messer**
Knife
Couteau

(30) Priorität: 29.11.2005 DE 102005057213
(43) Veröffentlichungstag der Anmeldung: 30.05.2007
(73) Patentinhaber: MARTOR KG, 42653 Solingen (DE)
(72) Erfinder: Polei, Gudula, 42653 Solingen (DE)
(74) Vertreter: Ostriga, Sonnet, Wirths & Roche

(56) Entgegenhaltungen:
- DE-U1- 20 202 165
- FR-A- 2 494 619
- US-A- 4 200 977
- US-A- 5 012 581
- US-A- 5 303 474
- US-A- 5 966 817
- US-A- 6 148 522

## Beschreibung

Ein solches Messer ist bekannt aus der DE 2736395. Dieses Messer weist an einer ersten Gehäusebreitseite einen Schieberlängsschlitz auf, in dem eine mit einer Klingenhalterung bewegungsgekoppelte Betätigungshandhabe geführt ist. Eine der ersten Gehäusebreitseite gegenüberliegende zweite Gehäusebreitseite weist keine Betätigungshandhabe auf. Mittels der Betätigungshandhabe kann die Klingenhalterung zwischen einer Nichtgebrauchsposition, in welcher sich die Klinge vollständig im Innern des Messergehäuses befindet und einer Schneidposition, bei der die Klinge aus einer Öffnung im Messergehäuse austritt, bewegt werden. Eine Zugfeder belastet die Klingenhalterung in die Nichtgebrauchsposition. In der Schneidposition rastet die Betätigungshandhabe in eine Arretierstufe ein. Die mittelbar auf die Messerklinge wirkende Zugfederkraft wird durch Einrasten der Betätigungshandhabe an der Arretierstufe weitgehend neutralisiert. Die Zugfederkraft bewirkt jedoch, dass die Messerklinge in die geschützte Ruhelage zurückschnellt, sobald der Querdruck, z.B. der Betätigungsdruck des Daumens wegfällt. Das Messer ist daher mit einem verhältnismäßig geringen Betätigungsdruck, d.h. verhältnismäßig ermüdungsarm, in seiner Schneidposition zu halten.

Ein die Klingenaustrittsöffnung umgebender vorderer Messergehäuserand ist zu einer Klingenvorschubrichtung geneigt ausgebildet, wobei sich der Messergehäuserand von der Messerschneidenvorderseite weg nach hinten erstreckt. Auf diese Weise kann das Messer während des Schnitts ergonomisch in einem stumpfen Winkel zum Schneidgut gehalten werden, ohne dass der Messergehäuserand beim Schnitt auf dem Schneidmaterial aufsetzt und die Schnittführung behindert.

Ein ähnliches Messer ist auch unter der Bezeichnung "Profi" im Gesamtkatalog der Firma MARTOR KG, Solingen, Januar 2002, auf den Seiten 14 bis 21 in unterschiedlichen Ausführungsformen dargestellt. Das Messer weist an einer Messergehäusebreitseite einen Schieberlängsschlitz auf, in welchem ein Bedienansatz geführt ist, der die Klingenhalterung betätigt. An dem klingenaustrittsseitigen Ende ist das Messergehäuse in einem stumpfen Winkel zur Klingenvorschubrichtung abgeschrägt. Das Messer für Linkshänder weist den Bedienansatz an der anderen Gehäusebreitseite auf, ist also spiegelverkehrt ausgebildet. Es müssen also zwei verschiedene Messerformen für Rechts- und für Linkshänder gefertigt werden.

Darüber hinaus werden derartige Sicherheitsmesser je nach Anwendungsfall mit unterschiedlichen Klingenaustrittslängen angeboten. Die Messer mit den verschiedenen Klingenaustrittslängen werden jeweils für Rechts- und für Linkshänder angeboten. Es wird daher eine große Anzahl an Messern gefertigt, was einen hohen technischen und organisatorischen Aufwand zur Folge hat, der sich auf die Kosten auswirkt.

Aus dem Stand der Technik sind des weiteren Messer bekannt, die sowohl von Rechts- als auch von Linkshändern verwendbar sind. Solche Messer weisen beispielsweise an beiden Gehäusebreitseiten einen Schieberlängsschlitz für einen Bedienansatz auf. Nachteilig bei diesen Messern ist jedoch, dass die zweite Betätigungshandhabe einen zusätzlichen Fertigungsaufwand darstellt. Ein weiteres derartiges Messer ist z.B. auch aus US-A-5,012,581 bekannt.

Des Weiteren sind aus dem Gesamtkatalog der Firma MARTOR KG, Solingen, Januar 2002, auf den Seiten 180 und 181 Messer mit der Bezeichnung "Cuttex" bekannt. Die Messer sind mit einer Abbrechklinge versehen, welche Sollbruchlinien aufweist. Die Klingenhalterung ist im Messergehäuse verschiebbar geführt und mit einem Rastelement versehen, welches mit in Klingenvorschubrichtung einseitig am Gehäuse angeordneten Aussparungen verrastbar ist. Durch Verrasten des Rastelements wird die Klingenhalterung und damit auch die Klinge in einer bestimmten Rastposition, beispielsweise der Schneidposition in welcher die Klinge aus einem Klingenaustrittsspalt herausragt, fest arretiert. Um die Klinge in eine Nichtgebrauchsposition zu bewegen, muss das Rastelement aus der Aussparung gelöst und die Klinge in das Gehäuse zurückgezogen werden. Es handelt sich bei diesem Messer somit nicht um ein Sicherheitsmesser, bei welchen die Klinge automatisch in das Messergehäuse zurückbewegt wird, sobald der Druck auf den Bedienansatz nachlässt bzw. eine Schneidreaktionskraft auf die Klinge entfällt.

Ein vorderer den Klingenaustrittsspalt umgebender Messergehäuserand des Messers weist einen ersten Bereich auf, der zur Messerklingenvorschubrichtung geneigt ist und sich von einer Messerschneidenvorderseite weg nach hinten erstreckt. Auf diese Weise wird verhindert, dass beim Schnitt das Messergehäuse auf dem Schneidgut aufsetzt und den Schnitt behindert. Ein anderer zweiter Bereich des vorderen Messergehäuserands ist parallel zu den Sollbruchlinien der Klingensegmente geneigt. Es ist damit auf einfache Weise möglich, ein verbrauchtes stumpfes Klingensegment abzubrechen und anschließend ein neues ungebrauchtes Klingensegment in die Schneidposition zu bewegen. Der parallel zu der Sollbruchlinie ausgebildete zweite Bereich des vorderen Messergehäuserands dient beim Abbrechen der Messerklinge als Anlagekante für die Klinge. Es muss daher kein Werkzeug zum Abbrechen der stumpfen Klinge zur Hilfe genommen werden.

Ausgehend von der DE 2736395 ist es Aufgabe der Erfindung ein Messer zu schaffen, welches den Herstellungsaufwand verringert und dessen Anwendungsspektrum vergrößert ist.

Die Aufgabe wird gelöst mit den Merkmalen des Anspruchs 1, insbesondere mit den kennzeichnenden Merkmalen.

Das Prinzip der Erfindung besteht darin, dass aufgrund der dachschrägenförmigen Messerfrontseite das Messer sowohl von Rechts- als auch von Linkshändern benutzbar ist, indem die Klinge in zwei unterschiedlichen Positionen in die Klingenhalterung einsetzbar ist. Zudem können mittels des verstellarretierbaren Anschlagelements die Maximal-Vorschubpositionen der Klingenhalterung eingestellt und auf diese Weise mit demselben Messer unterschiedliche Klingenaustrittslängen erreicht werden.

Der Vorteil der Erfindung besteht darin, dass der Fertigungsaufwand erheblich reduziert wird, da nicht mehr separate, spiegelbildlich ausgebildete Messer für Rechts- und Linkshänder produziert werden müssen. Auch ein weiterer Schieberlängsschlitz mit Bedienansatz für die Klingenhalterung an der zweiten Messergehäuseseite muss nicht vorgesehen sein. Bei solchen Messern können nämlich aufgrund des zusätzlichen Schieberlängsschlitzes vermehrt Verunreinigungen in den Innenraum des Messergehäuses eindringen und die Funktion des Messers beeinträchtigen. Darüber hinaus ist es nicht mehr notwendig, Messer mit unterschiedlichen Klingenaustrittslängen zu produzieren. Mit dem erfindungsgemäßen Messer ist die Klingenaustrittslänge einstellbar.

Zudem gewährleistet das erfindungsgemäße Messer gegenüber Messern mit beidseitigem Bedienansatz eine komfortable Handhabbarkeit. Die Bewegung des zusätzlichen Bedienansatzes kann bei den Messern mit beidseitigem Bedienansatz durch die das Messergehäuse umschließende Handfläche behindert werden. Darüber hinaus können der zusätzliche Bedienansatz sowie der zusätzliche Schieberlängsschlitz das feste Umschließen des Messers mit der Handfläche beeinträchtigen. Das erfindungsgemäße Messer überwindet diese Nachteile und ist dennoch für Rechts- und Linkshänder verwendbar. Des Weiteren bietet das erfindungsgemäße Messer eine größere Gestaltungsfreiheit bei der Formgebung des Messers, denn ein zusätzlicher Bedienansatz schränkt die Gestaltungsfreiheit des Messers ein.

Gemäß einer ersten Ausführungsform weist die Anschlagvorrichtung ein Anschlagelement auf, welches in der Bewegungsbahn der Klingenhalterung angeordnet ist. Da sich das Anschlagelement in der Bewegungsbahn der Klingenhalterung befindet, kann die Klingenhalterung nur bis zum Kontakt mit dem Anschlagelement bewegt werden. Ein unerwünschtes Vorschieben der Klingenhalterung über eine definierte Länge hinaus wird damit sicher verhindert.

Gemäß einer weiteren Ausführungsform ist das Anschlagelement in Bewegungsrichtung der Klingenhalterung translatorisch verschiebbar. Das Anschlagelement kann beispielsweise parallel zur Bewegungsbahn der Klingenhalterung bewegbar sein. Wenn das Anschlagelement parallel zur Bewegungsbahn der Klingenhalterung geführt ist, kann durch ein Verschieben des Anschlagelements um einen bestimmten Betrag der maximale Klingenvorschub und damit die Klingenaustrittslänge um denselben Betrag verstellt werden. Der Betrag, um den das Anschlagelement verstellt wird kann also dem Betrag gleichen, um den sich die Austrittslänge der Klinge ändert. Die Verstellbarkeit des Anschlagelements kann zudem stufenlos sein.

Einer weiteren Ausgestaltung der Erfindung gemäß ist das Anschlagelement wenigstens mittelbar an dem Messergehäuse befestigt. Das Anschlagelement kann also direkt am Messergehäuse angebracht sein oder beispielsweise an einem Teil gehalten sein, das am Messergehäuse befestigt ist.

Gemäß einer weiteren Ausführungsform wirkt das Anschlagelement mit einer Haltevorrichtung zusammen, welche verstellbar ist zwischen einer Arretierposition, in welcher das Anschlagelement fest angeordnet ist und einer Löseposition, in welcher das Anschlagelement in unterschiedliche Positionen bewegbar ist. Mittels der Haltevorrichtung kann das Anschlagelement somit in unterschiedlichen Positionen befestigt und auch wieder gelöst werden.

Gemäß einer weiteren Ausführungsform weist die Haltevorrichtung ein Schraubelement auf, dessen Gewinde mit einem wenigstens mittelbar an dem Anschlagelement befestigten Gewinde zusammenwirkt. Mittels des Schraubelements ist es auf einfache Weise möglich, die Haltevorrichtung zwischen der Arretier- und der Löseposition zu verstellen, indem die Schraube in das Gewinde des Anschlagelements ein- bzw. aus diesem herausgedreht wird.

Gemäß einer weiteren Ausgestaltung der Erfindung durchgreift das Schraubelement ein wenigstens mittelbar dem Messergehäuse zugeordnetes Langloch mindestens teilweise. Das Schraubelement kann von den Innenkanten des Langlochs geführt sein. Auf diese Weise ist auch die Bewegung des Anschlagelements mittelbar durch die Innenkanten des Langlochs geführt. Darüber hinaus kann ein Langloch den Verstellbereich des Anschlagelements begrenzen.

Gemäß einer weiteren Ausführungsform ist das Anschlagelement an Laibungen des Langlochs geführt. Das Anschlagelement muss somit nicht mittelbar über das Schraubelement geführt werden. Die mit den Innenkanten zusammenwirkenden Führungsflächen des Anschlagelements können plan ausgebildet sein. Das Anschlagelement kann damit sehr genau geführt werden. Die Führungsflächen des Anschlagelements können so ausgebildet sein, dass sie eine Verdrehsicherung des Anschlagelements bilden. Ein unbeabsichtigtes Verdrehen des Anschlagelements so auf einfache Weise verhindert werden.

Gemäß einer weiteren Ausführungsform wirkt das Anschlagelement mit dem Langloch benachbarten Wandflächen kraft- und/oder formschlüssig zusammen. Das Anschlagelement kann beispielsweise an Innenflächen des Messergehäuses oder eines am Messergehäuse befestigten Einsatzteils kraftschlüssig gehalten sein. Mittels einer Schraubbefestigung ist es auf einfache Weise möglich, eine Bewegung des Anschlagelements durch Kraftschluss zu verhindern. Ein Formschluss kann beispielsweise durch ein Strukturieren der korrespondierenden Oberflächen von Anschlagelement und Messergehäuse bzw. Einsatzteil erreicht werden. Durch Lösen der Haltevorrichtung kann das Anschlagelement quer zur Verstellrichtung aus dem Formschluss gelöst und anschließend verstellt werden.

Einer weiteren Ausgestaltung der Erfindung gemäß ist dem Messergehäuse ein Einsatzteil zugeordnet. Das Einsatzteil kann an dem Messergehäuse befestigt und wieder gelöst werden. Dem Einsatzteil können bestimmte Messerfunktionen zugeordnet sein. Es ist z. B. möglich, dass ein Klingenwechsel durch Trennen von Messergehäuse und Einsatzteil durchführbar ist. Darüber hinaus kann zwischen Einsatzteil und Klingenhalterung eine Rückstellfeder angeordnet sein, welche die Klingenhalterung in die Nichtgebrauchsposition belastet, in der die Klinge für den Benutzer unzugänglich im Messergehäuse angeordnet ist. Auch das Langloch sowie Haltevorrichtung und Anschlagvorrichtung können am Einsatzteil angeordnet sein. Das Einsatzteil kann durch Verrastung am Messergehäuse gehalten sein.

Einer weiteren Ausführungsform gemäß ist die Klingenhalterung in der Nichtgebrauchsposition kraft- und/oder formschlüssig am Einsatzteil gehalten. Auf diese Weise ist es leicht möglich, zum Klingenwechsel das Einsatzteil aus dem Messergehäuse zu entnehmen, ohne das Einzelteile des Messers verloren gehen können. Das Einsatzteil und die Klingenhalterung bilden eine Einheit, die geschlossen aus dem Messergehäuse entnommen werden kann.

Weitere Vorteile ergeben sich aus den nicht zitierten Unteransprüchen sowie anhand der nachfolgenden Beschreibung eines in den Zeichnungen dargestellten Ausführungsbeispiels. Es zeigen:
Fig. 1 eine schematische Seitenansicht des erfindungsgemäßen Messers in Schneidposition für Rechtshänder,
Fig. 2 eine Schnittdarstellung des erfindungsgemäßen Messers gemäß Schnittlinie II-II in Fig. 1,
In Anlehnung an Fig. 1 eine Seitenansicht des Messers in Nichtgebrauchsposition,
Fig. 4 eine Schnittdarstellung gemäß Schnittlinie IV-IV in Fig. 3,
Fig. 5 eine schematische Seitenansicht des erfindungsgemäßen Messers, wobei die Klinge zur Verwendung des Messers von Linkshändern gegenüber dem Messer gemäß Fig. 1 spiegelverkehrt eingesetzt ist und
Fig. 6 in Anlehnung an Fig. 1 eine Darstellung des erfindungsgemäßen Messers mit zwei unterschiedlichen Positionen des Anschlagelements.

In den Zeichnungen ist ein Messer insgesamt mit der Bezugsziffer 10 bezeichnet. Gleiche Bezugsziffern in den unterschiedlichen Figuren bezeichnen entsprechende Teile.

Das Messer 10 weist ein Messergehäuse 11 sowie eine in einer Klingenhalterung 12 aufgenommenen Klinge 13 auf. An einem vorderen Ende V ist das Messergehäuse 11 mit einem Spalt 14 für den Austritt der Klinge 13 versehen. Die Laibungen des Spalts 14 bilden einen vorderen Gehäuserand 15, welcher im Bereich der Längsmittelachse M des Messergehäuses 11 vorragt und eine vordere Spitze 16 des Messergehäuses 11 bildet. Zu Messerschmalseiten S1, S2 hin fällt der Gehäuserand 15 dachförmig in Richtung eines hinteren Messerendes H in einem stumpfen Winkel α zur Längsmittelachse M ab. Das Messergehäuse 11 ist an der Messergehäuseseite 37 mit einem Schieberlängsschlitz 17 versehen, indem ein Betätigungsansatz 18 für die Klingenhalterung 12 geführt ist. Die Klingenhalterung 12 ist in einem Aufnahmekanal A des Messergehäuses 11 translatorisch beweglich geführt, so dass sie zwischen einer in Fig. 2 dargestellten Nichtgebrauchsposition und einer in Fig. 1 dargestellten Schneidposition bewegbar ist. In der Schneidposition ist die Klingenhalterung 12 in die jeweils eingestellte maximale Vorschubposition bewegt, in welcher die Klinge 13 aus dem Gehäusespalt 14 herausragt. In der Nichtgebrauchsposition ist die Klinge 13 vollständig im Aufnahmekanal A für einen Benutzer des Messers 10 unzugänglich angeordnet, so dass kein Verletzungsrisiko besteht.

Die Klingenhalterung 12 weist eine Grundplatte 21 sowie eine schwenkbar an der Grundplatte 21 gehaltene Abdeckplatte 22 auf. Die Messerklinge 13 ist zwischen Grundplatte 21 und Abdeckplatte 22 formschlüssig befestigt, indem in bekannter Weise an der Abdeckplatte 22 angeformte Zapfen Aussparungen in der Messerklinge 13 durchgreifen.

Die Klingenhalterung 12 ist seitlich von Innenwandflächen 19 und 20 des Aufnahmekanals A geführt. Grundplatte 21 und Abdeckplatte 22 können daher nicht voneinander entfernt werden, solange die Klingenhalterung 12 im Aufnahmekanal A des Messergehäuses 11 aufgenommen ist. Die Klinge 13 ist somit sicher zwischen Grundplatte 21 und Abdeckplatte 22 gehalten. Erst wenn die Klingenhalterung 12 aus dem Gehäuse 11 entnommen wird, ist ein Abklappen der Abdeckplatte 22 von der Grundplatte 21 möglich, so dass die Klinge 13 entnommen werden kann.

Eine nicht dargestellte Schraubenzugfeder ist mit ihrem einen Ende an der Klingenhalterung und mit ihrem anderen Ende an einem Einsatzteil 23 gehalten. Die Klingenhalterung 12 wird von der Zugfeder in die Ruheposition in Richtung x2 belastet. Das Einsatzteil 23 kann von einem rückwärtigen Ende H in das Messergehäuse 11 eingeschoben und verrastet werden. Zum Klingenwechsel kann es gelöst und aus dem Messergehäuse 11 herausgezogen werden.

Dem Einsatzteil 23 ist eine verstellarretierbare Anschlagvorrichtung 24 zugeordnet. Ein Anschlagelement 28 der verstellarretierbaren Anschlagvorrichtung 24 ist in der Bewegungsbahn der Klingenhalterung 12 angeordnet. Das Einsatzteil 23 weist ein Langloch 25 auf, dessen Innenkanten 26 Führungsflächen für Außenkanten 27 eines mittleren in das Langloch 25 vorragenden Bereichs 39 des Anschlagelements 28 bilden. Mittels eines Schraubelements 29 kann das Anschlagelement 28 gegen eine Innenwandfläche 30 des Einsatzteils 23 verspannt und somit kraftschlüssig in unterschiedlichen Positionen des Längsschlitzes befestigt und wieder gelöst werden. Der vorragende Bereich 39 des Anschlagelements 28 wirkt mit den Innenkanten 26 in Form einer Verdrehsicherung zusammen, so dass sich das Anschlagelement 28 beim Lösen des Schraubelements 29 nicht drehen kann.

Die Klingenhalterung 12 weist eine Schulter 31 mit einer Kontaktfläche 32 auf. Mittels des Bedienansatzes 18 ist die Klingenhalterung 12 aus der Ruheposition translatorisch in Richtung x1 bewegbar, bis die Kontaktfläche 32 der Schulter 31 mit einer Anschlagfläche 33 des Anschlagelements 28 in Kontakt gerät.

Ein Verstellen der maximalen Vorschubposition ist möglich, indem zunächst das Schraubelement 29 mittels eines Schraubenkopfes 40 soweit aus dem Anschlagelement 28 herausgedreht wird, bis die kraftschlüssige Klemmverbindung zwischen dem Anschlagelement 28 und der Innenwand 30 des Einsatzteils 23 aufgehoben ist. Das Schraubelement 29 wird aber nicht vollständig von dem Anschlagelement 29 gelöst, so dass das Schraubelement 29 mit samt dem Anschlagelement 28 translatorisch in die Richtungen x1, x2 verschiebbar ist. Nach dem Verschieben des Anschlagelementes 28 in die gewünschte Position wird das Schraubelement 29 wieder in das Anschlagelement 28 eingedreht, bis das Anschlagelement 28 kraftschlüssig an der Innenwand 30 des Einsatzteils 23 befestigt ist und nicht mehr bewegt werden kann. Die Anschlagfläche 33 des Anschlagelements 28 bildet damit einen festen Anschlag für die Kontaktfläche 32 der Klingenhalterung 12 und die Klingenhalterung 12 ist nur soweit vorschiebbar bis die Kontaktfläche 32 an der Anschlagfläche 33 zur Anlage gekommen ist.

Wenn der Bedienansatz 18 in die vorderste Position bewegt wird, in welcher die Schulter 31 der Klingenhalterung 12 an der Kontaktfläche 32 des Anschlagelements anschlägt (siehe Fig. 2), ist die jeweils eingestellte maximale Klingenaustrittslänge der Klinge 13 erreicht. Wird gemäß Fig. 6 das Anschlagelement 28 aus der Position P1 um einen Betrag I in Richtung x1 in die durch eine unterbrochene Linie angedeutete Position P2 bewegt, so wird die Klingenaustrittslänge K1 ebenfalls um den Betrag I vergrößert, so dass sich eine Klingenaustrittslänge K2 ergibt.

Rechtshänder betätigen den Bedienansatz 18 gemäß Fig. 1 mit dem Daumen der rechten Hand, während die übrigen Finger der rechten Hand bzw. die Handinnenfläche die gegenüberliegende Messergehäuseseite 34 umgreifen, welche dabei eine im Wesentlichen ebene, ergonomische Handanlagefläche bildet. Der geneigte Randbereich 35 an der Frontseite V des Messergehäuses 11 verhindert, dass bei schräg gehaltenem Messer 10 die untere Schmalseite S2 des Messers 10 im vorderen Bereich V mit dem Schnittgut in Kontakt gerät und die Schnittführung behindert.

Gemäß Fig. 3 ist die Klinge 13 bezüglich des in Fig. 1 dargestellten Messers 10 spiegelverkehrt in die Klingenhalterung 12 eingesetzt, so dass das Messer von Linkshändern verwendbar ist. Der Bedienungsansatz 18 wird vom Daumen der linken Hand betätigt und das Messergehäuse 11 von den übrigen Fingern der linken Hand umgriffen. Der zweite geneigte Randbereich 36 an der Frontseite V des Messergehäuses 11 ermöglicht nun die Schnittführung bei schräg gehaltenem Messer 10 auch für Linkshänder, ohne dass die untere Schmalseite S1 auf dem Schnittgut aufsetzt und die Schnittführung beeinträchtigt.

Es sei noch erwähnt, dass am Einsatzteil 23 auf beiden Seiten des Langlochs 25 eine Strichteilung 38 vorgesehen ist, die das Einstellen definierter Positionen des Anschlagelements 28 erleichtert.

## Patentansprüche

1. Messer für auswechselbare Stahlband-Einzelklingen, wie für Trapez- und Rechteckklingen, mit einem Messergehäuse (11) und mit einer im Messergehäuse (11) aufgenommenen Klingenhalterung (12), welche mittels eines auf einer Messergehäusebreitseite (37) angeordneten Betätigungsansatzes (18), der in einem Gehäuselängsschlitz (17) des Messergehäuses (11) geführt ist, über mindestens einen begrenzten Bereich in Messerlängsrichtung nach vorne (x1) in eine Schneidposition und zurück (x2) mittels Federrückstellkraft in eine Nichtgebrauchsposition, bei welcher sich die Messerklinge (13) gänzlich im Innern des Messergehäuses (11) befindet, führbar ist, wobei eine dem Gehäuselängsschlitz (17) abgewandte Messergehäusebreitseite (34) als Handanlagefläche ausgebildet ist und wobei sich ein von einem vorderen Gehäuserand (15) begrenzter Messerklingenaustrittsspalt (14) geneigt zur Messerklingenvorschubrichtung 1) von der Messerschneidenvorderseite weg nach hinten erstreckt und der den Messerklingenaustrittsspalt (14) begrenzende vordere Gehäuserand (15) im Bereich der Längsmittelachse (11) vorragt und zu beiden Messerschmalseiten (S1, S2) in einem stumpfen Winkel (α) zur Längsmittelachse (11) dachförmig geneigt ist, **dadurch gekennzeichnet, dass** das Messer (10) eine verstellbare und in unterschiedlichen Positionen (P1, P2) arretierbare Anschlagvorrichtung (24) für die Klingenhalterung (12) aufweist, mittels welcher die Klingenaustrittslänge (K1, K2) einstellbar ist.

2. Messer nach Anspruch 1, **dadurch gekennzeichnet, dass** die Anschlagvorrichtung (24) ein Anschlagelement (28) aufweist, welches in der Bewegungsbahn der Klingenhalterung (12) angeordnet ist.

3. Messer nach Anspruch 2, **dadurch gekennzeichnet, dass** das Anschlagelement (28) in Bewegungsrichtung (x1, x2) der Klingenhalterung (12) translatorisch verschiebbar ist.

4. Messer nach Anspruch 2 oder nach Anspruch 3, **dadurch gekennzeichnet, dass** das Anschlagelement (28) wenigstens mittelbar an dem Messergehäuse (11) befestigt ist.

5. Messer nach einem der Ansprüche 2 bis 4, **dadurch gekennzeichnet, dass** das Anschlagelement (28) mit einer Haltevorrichtung (29) zusammenwirkt, welche verstellbar ist zwischen einer Arretierposition, in welcher das Anschlagelement fest angeordnet ist und einer Löseposition, in welcher das Anschlagelement (28) in unterschiedliche Positionen (P1, P2) bewegbar ist.

6. Messer nach Anspruch 5, **dadurch gekennzeichnet, dass** die Haltevorrichtung ein Schraubelement (29) aufweist, dessen Gewinde mit einem wenigstens mittelbar an dem Anschlagelement (28) befestigten Gewinde zusammenwirkt.

7. Messer nach Anspruch 6, **dadurch gekennzeichnet, dass** das Schraubelement (29) ein wenigstens mittelbar dem Messergehäuse (11) zugeordnetes Langloch (25) mindestens teilweise durchgreift.

8. Messer nach Anspruch 7, **dadurch gekennzeichnet, dass** das Anschlagelement (28) mit dem Langloch (25) benachbarten Wandflächen (30) kraft- oder / und formschlüssig zusammenwirkt.

9. Messer nach Anspruch 7 oder nach Anspruch 8, **dadurch gekennzeichnet, dass** das Anschlagelement (28) an Laibungen (26) des Langlochs (25) geführt ist.

10. Messer nach Anspruch 1, **dadurch gekennzeichnet, dass** dem Messergehäuse (11) ein Einsatzteil (23) zugeordnet ist.

11. Messer nach Anspruch 10, **dadurch gekennzeichnet, dass** die Klingenhalterung (12) in der Nichtgebrauchsposition kraft- und / oder formschlüssig am Einsatzteil (23) gehalten ist.

## Claims

1. Knife for exchangeable steel-strip individual blades, such as for trapezoidal and rectangular blades, having a knife housing (11) and having a blade holder (12), which is received in the knife housing (11) and is guidable, by means of an actuating attachment (18) arranged on a broad side (37) of the knife housing and guided in a housing longitudinal slot (17) of the knife housing (11), over at least a limited region in the knife longitudinal direction forwards (x1) into a cutting position and back (x2) by means of spring restoring force into a non-use position, in which the knife blade (13) is completely situated inside the knife housing (11), a broad side (34) of the knife housing which faces away from the housing longitudinal slot (17) being designed as a hand bearing surface, and a knife blade exit gap (14), delimited by a front housing edge (15), extending rearwards away from the front side of the knife cutting edge in a manner inclined with respect to the advancement direction (x1) of the knife blade, and the front housing edge (15), which delimits the knife blade exit gap (14), projecting in the region of the longitudinal centre axis (11) and being inclined rooflike to both narrow sides (S1, S2) of the knife at an obtuse angle (α) to the longitudinal centre axis (11), **characterised in that** the knife (10) has a stop device (24) for the blade holder (12), which stop device is adjustable and lockable in different positions (P1, P2) and by means of which the blade extension length (K1, K2) is adjustable.

2. Knife according to Claim 1, **characterised in that** the stop device (24) has a stop element (28) which is arranged in the movement path of the blade holder (12).

3. Knife according to Claim 2, **characterised in that** the stop element (28) is displaceable in translatory fashion in the direction of movement (xl, x2) of the blade holder (12).

4. Knife according to Claim 2 or according to Claim 3, **characterised in that** the stop element (28) is fastened at least indirectly to the knife housing (11).

5. Knife according to one of Claims 2 to 4, **characterised in that** the stop element (28) interacts with a retaining device (29) which is adjustable between a locking position, in which the stop element is fixedly arranged and a release position, in which the stop element (28) is movable into different positions (P1, P2).

6. Knife according to Claim 5, **characterised in that** the retaining device has a screw element (29) whose thread interacts with a thread fastened at least indirectly to the stop element (28).

7. Knife according to Claim 6, **characterised in that** the screw element (29) extends at least partly through an elongated hole (25) assigned at least indirectly to the knife housing (11).

8. Knife according to Claim 7, **characterised in that** the stop element (28) non-positively and/or positively interacts with wall surfaces (30) adjoining the elongated hole (25).

9. Knife according to Claim 7 or according to Claim 8, **characterised in that** the stop element (28) is guided on inner faces (26) of the elongated hole (25).

10. Knife according to Claim 1, **characterised in that** the knife housing (11) is assigned an insert (23).

11. Knife according to Claim 10, **characterised in that** the blade holder (12) is held non-positively and/or positively on the insert (23) in the non-use position.

## Revendications

1. Couteau pour des lames individuelles remplaçables en ruban d'acier, telles que des lames trapézoïdales et rectangulaires, avec un boîtier de couteau (11) et avec une fixation de lame (12), logée dans le boîtier de couteau (11) et qui, au moyen d'un appendice d'actionnement (18) disposé sur un côté large (37) du boîtier de couteau et guidé dans une fente longitudinale de boîtier (17) du boîtier de couteau (11), est susceptible d'être guidée, sur au moins une zone limitée dans la direction longitudinale du couteau, vers l'avant (x1), en une position de coupe, et retour (x2), à l'aide d'une force de rappel élastique, en une position de non-utilisation pour laquelle la lame de couteau (13) se trouve entièrement à l'intérieur du boîtier de couteau (11), un côté large (34) du boîtier de couteau, opposé à la fente longitudinale de boîtier (17), étant réalisé sous forme de surface d'appui de la main et une fente de sortie de lame de couteau (14), délimitée par un bord de boîtier avant (15), s'étendant vers l'arrière, en s'écartant du côté avant de tranchant de couteau, de façon inclinée par rapport à la direction d'avancement (x1) de la lame de couteau, et le bord avant (15) du boîtier, délimitant la fente de sortie (14) de la lame de couteau, fait saillie dans la zone de l'axe longitudinal médian (11) et est incliné en forme de toit vers les deux côtés étroits de couteau (S1, S2), selon un angle obtus (α) par rapport à l'axe médian longitudinal (11), **caractérisé en ce que** le couteau (10) présente un dispositif de butée (24) réglable et pouvant être bloqué en différentes positions (P1, P2) pour la fixation de lame (12), au moyen duquel la longueur de sortie (K1, K2) de la lame est réglable.

2. Couteau selon la revendication 1, **caractérisé en ce que** le dispositif de butée (24) présente un élément de butée (28) disposé dans la trajectoire de déplacement de la fixation de la lame (12).

3. Couteau selon la revendication 2, **caractérisé en ce que** l'élément de butée (28) est déplaçable en translation dans la direction de déplacement (xl, x2) de la fixation de la lame (12).

4. Couteau selon la revendication 2 ou selon la revendication 3, **caractérisé en ce que** l'élément de butée (28) est fixé au moins indirectement sur le boîtier de couteau (11).

5. Couteau selon l'une des revendications 2 à 4, **caractérisé en ce que** l'élément de butée (28) coopère avec un dispositif de maintien (29), manoeuvrable de façon réglable entre une position de blocage, dans laquelle l'élément de butée est fixe, et une position de desserrement, à laquelle l'élément de butée (28) est déplaçable entre différentes positions (P1, P2).

6. Couteau selon la revendication 5, **caractérisé en ce que** le dispositif de maintien présente un élément de vis (29) dont le filetage coopère avec un filetage fixé au moins indirectement sur l'élément de butée (28).

7. Couteau selon la revendication 6, **caractérisé en ce que** l'élément de vis (29) traverse au moins partiellement un trou oblong (25) associé au moins indirectement au boîtier de couteau (11).

8. Couteau selon la revendication 7, **caractérisé en ce que** l'élément de butée (28) coopère, par une liaison à interaction de forces et/ou à ajustement de formes, avec des surfaces de paroi (30) voisines du trou oblong (25).

9. Couteau selon la revendication 7 ou selon la revendication 8, **caractérisé en ce que** l'élément de butée (28) est guidé sur des flancs (26) du trou oblong (25).

10. Couteau selon la revendication 1, **caractérisé en ce qu'**une partie d'insert (23) est associée au boîtier de couteau (11).

11. Couteau selon la revendication 10, **caractérisé en ce que** la fixation de lame (12), à la position de non-utilisation, est maintenue sur la partie d'insert (23) par une liaison à interaction de forces et/ou à ajustement de formes.
